# EUROPÄISCHE PATENTSCHRIFT

(11) **EP 4 060 153 B1**
(45) Veröffentlichungstag und Bekanntmachung des Hinweises auf die Patenterteilung: **27.12.2023**
(21) Anmeldenummer: 21163492.8
(22) Anmeldetag: 18.03.2021
(51) Int. Cl.: E05C 17/48, E05C 17/50, E05B 83/02

(54) **TÜRFESTSTELLER**
DOOR STOP
BUTÉE DE PORTE

(43) Veröffentlichungstag der Anmeldung: 21.09.2022
(73) Patentinhaber: Fliegl, Helmut, 07819 Triptis (DE)
(72) Erfinder: Fliegl, Helmut, 07819 Triptis (DE)
(74) Vertreter: Kramer Barske Schmidtchen Patentanwälte PartG mbB

(56) Entgegenhaltungen:
- EP-A1- 3 238 968
- DE-U1-202019 106 114
- FR-A1- 2 764 627

## Beschreibung

### Technisches Gebiet

Die vorliegende Erfindung betrifft einen Türfeststeller sowie ein Nutzfahrzeug, beispielsweise ein Fahrzeuganhänger, das mit wenigstens einem Türfeststeller der hier offenbarten Bauart ausgestattet ist.

### Hintergrund

Türfeststeller werden insbesondere an Nutzfahrzeugen wie beispielsweise Lastkraftwagen oder Fahrzeuganhängern verwendet, deren Nutzfahrzeugaufbauten ein oder mehrere Türen aufweisen. Diese Türen müssen in geöffnetem Zustand vor einem unbeabsichtigten Zuschlagen oder einer ungewollten Bewegung gehindert werden.

Die Türen sind hierzu oft über 180° hinaus drehbar gelagert, so dass z.B. Hecktüren nahe der Außenseite des Nutzfahrzeugaufbaus anschlagen. Dies ist beispielsweise notwendig, um Ladung störungsfrei aus einem Nutzfahrzeuganhänger abladen zu können. Des Weiteren ist es auch möglich, dass Ladungen mittels Nutzfahrzeugen der hier interessierenden Art bei geöffneten Türen transportiert werden, insbesondere zum Beispiel überlange Ladung, die aus dem Heckbereich bei geöffneten Türen eines Nutzfahrzeugs heraussteht. So werden eine oder mehrere Türen des Nutzfahrzeugs um über 180° bzw. um 270°ausgeschwenkt und mittels bekannter Türfeststeller seitlich der Außenseite des Nutzfahrzeugaufbaus fixiert, um ein Zurückschlagen bzw. ungewolltes Bewegen der Türen u.a. während der Fahrt zu verhindern.

Aus der DE 20 2010 000 569 U1 ist ein Türfeststeller mit zum Teil nebeneinander angebrachten Funktionsteilen außerhalb der Tür bekannt. Dieser Türfeststeller nach dem sogenannten Einhakprinzip bzw. Sperrhebel-Klauenprinzip soll aus Platzgründen jedoch mit nebeneinander angeordneten und greifenden Funktionen sowie einer Bereichseinstellung außerhalb der Tür ausgestattet sein. An einem Führungsrahmen besteht die Möglichkeit einer beweglichen Anbringung zu einer Fahrzeugsäule. Mit einer Verstellschraube soll der gewünschte Funktionszeitpunkt einstellbar sein. Die Anbringung an der Tür soll über einen Sicherungsbolzen erfolgen.

Dieser bekannte Türfeststeller ist aufgrund der vielen beweglichen Teile aufwändig und teuer.

Die EP 2 664 735 A1 zeigt einen Türfeststeller für Nutzfahrzeugaufbauten, der insbesondere zum Feststellen einer geöffneten Tür eines Nutzfahrzeugaufbaus mit einem zwischen einer Nichtgebrauchsstellung und einer Gebrauchsstellung verstellbaren Festhebel ausgestattet ist. Der Feststellhebel ist in der Nichtgebrauchsstellung wenigstens teilweise in einem Gehäuse aufgenommen. In der Gebrauchsstellung blockiert dieser Feststellhebel die zufallende Tür. Der Feststellhebel selbst ist über ein Federmittel mit dem Gehäuse verbunden. Der Feststellhebel ist in der Gebrauchsstellung gegen die Rückstellkraft des Federmittels wenigstens teilweise aus dem Gehäuse herausgezogen. Damit eine höhere Betriebssicherheit gewährleistet werden kann, soll der Feststellhebel ein Schaftteil mit einem Hohlraum umfassen und das Federmittel in der Nichtgebrauchsstellung des Feststellhebels wenigstens teilweise im Hohlraum des Schaftteils aufgenommen sein.

Auch hier sind wiederum viele bewegliche und recht kostenaufwändig herzustellende und zu montierende Teile vorhanden. Zudem besteht die Gefahr, dass der seitliche Fahrzeugaufbau bzw. die Seitenaußenplanen oder die Innenseite der Türen durch ständiges Gegeneinanderschlagen oder Aneinanderreiben beschädigt werden.

Ein weiterer Türfeststeller für Nutzfahrzeugaufbauten ist aus der DE 20 2019 106 114 U1 bekannt. Dieser Türfeststeller umfasst eine Stange, die mindestens abschnittsweise von einer Feder umgeben ist und die in einem Gehäuse drehbar und entlang ihrer Längsmittellinie beweglich gelagert ist. Ein schwenkbarer Hebel ist in einem Winkel von maximal 90 Grad zur Stange ausgerichtet. An dem Gehäuse sind zwei Laschen vorgesehen, die jeweils mit einer Öffnung zum Durchtritt der Stange versehen sind. Die Feder stützt sich zwischen der dem Hebel abgewandten Lasche auf der dem Hebel abgewandten Seite und einem an dem Hebel abgewandten Ende der Stange vorgesehenen Anschlag ab. Wie bei den vorhergehenden Ausgestaltungen von Türfeststellern sind auch hier wieder mehrere zueinander bewegliche und federvorgespannte und damit aufwändige Teile vorhanden.

Die EP 3 238 968 A1 zeigt einen Türfeststeller, mit dessen Hilfe eine Tür eines Fahrzeuganhängers während eines Be- oder Entladevorgangs in gewünschter Stellung und Winkel fixierbar ist. Hierzu ist ein U-förmiges Aufnahmeelement über einen Dreharm um eine sich längs der Fahrzeuglängsachse erstreckenden Drehachse von einer Ruhestellung in eine Gebrauchsstellung verschwenkbar. Das U-förmige Aufnahmeelement ist mit einem Verriegelungsbolzen versehen, in den eine Zunge einer Türverriegelung einhakbar ist. Diese Ausgestaltung ist dahingehend nachteilig, dass u.U. scharfkantige Teile des U-förmigen Aufnahmeelementes mit Fahrzeugteilen in Kontakt kommen können und diese dadurch beschädigt werden.

In der FR 2 764 627 A ist ein Türfeststeller offenbart, der von einer Ruhestellung in eine Gebrauchsstellung bringbar ist. Hierzu sind wieder federbelastete Teile in einem Gehäuse etc. drehbar gelagert. Aufgrund dessen sind wie bei dem zuvor genannten Stand der Technik teure Einzelteile erforderlich, wodurch die Produktionskosten erhöht werden.

Im Markt sind ferner Türfeststeller bekannt, bei denen ein schwenkbar gelagerter Arm in einer an der festzustellenden Tür montierten Aufnahme einhakbar ist. Hier sind zwar weniger Teile und insbesondere keine Federn vorhanden, allerdings muss auch hier ein spezielles Teil an der zu befestigenden bzw. festzustellenden Tür montiert werden. Dieses Teil kann wiederum beschädigt werden. So kann ein schwenkbar gelagerter Arm am Fahrzeug zur Fixierung der Tür unter Verwendung einer Feder vorhanden sein.

Alle bekannten Türfeststeller sind insbesondere mit dem Problem behaftet, dass sie aus vielen Teilen bestehen, die zudem meist noch zueinander beweglich sind. Dadurch sind derartige Türfeststeller teuer und aufwendig zu fertigen. Darüber hinaus sind derartige Türfeststeller auch relativ schwer.

Das der Erfindung zugrundeliegende technische Problem besteht darin, einen Türfeststeller zu schaffen, bei dem ein oder mehrere der genannten Probleme zumindest reduziert oder sogar behoben sind.

### Zusammenfassung der Erfindung

Das der Erfindung zugrundeliegende Problem wird durch einen Türfeststeller gelöst, der dazu ausgebildet ist, eine Tür eines Nutzfahrzeugs wie insbesondere eines Lastkraftwagenanhängers in geöffnetem Zustand zu arretieren. Ein derartiger Türfeststeller umfasst einen Haltearm, der an mindestens einer Lagerstelle beweglich an einem Bauteil des Nutzfahrzeugs anbringbar ist. Ferner ist ein mit dem Haltearm starr verbundenes Anlageelement vorhanden. Das Anlageelement ist als Anlageplatte ausgebildet und mit wenigstens einer Eingriffsöffnung versehen, in die eine Zunge einer an der Tür vorhandenen, schwenkbaren Verriegelungsvorrichtung in eine Gebrauchsstellung des Türfeststellers zur Fixierung der festzustellenden Tür in die wenigstens eine Eingriffsöffnung der Anlageplatte einbringbar ist. Durch Bewegen des Türfeststellers von einer Ruhestellung in die Gebrauchsstellung wird die Anlageplatte im Wesentlichen parallel zu der festzustellenden Tür positionierbar. In diese Position dient die Anlageplatte für die festzustellende Tür als Anlagefläche und Fixierpunkt in einem definierten Abstand zu einem Nutzfahrzeugteil und die Zunge der an der Tür vorhandenen, schwenkbaren Verriegelungsvorrichtung in der Gebrauchsstellung des Türfeststellers zur Fixierung der festzustellenden Tür ist in die wenigstens eine Eingriffsöffnung der Anlageplatte bringbar.

Die (temporäre) Fixierung der Tür an der Anlagefläche in der Gebrauchsstellung durch die Zunge der an der Tür vorhandenen, schwenkbaren Verriegelungsvorrichtung, wie sie z.B. aus der EP 3 276 112 A1 bekannt ist. Dabei ist die Zunge in die Eingriffsöffnung einbringbar und - wie in normalem Gebrauch - ist die Verriegelungsvorrichtung mit der Zunge an dem Anlageelement verriegelbar. Das Anlageelement sowie der Haltearm können auch lösbar miteinander verbunden sein.

In einer weiteren beispielhaften Ausführungsform der vorliegenden Erfindung schließt das Anlageelement vorzugsweise mit dem beweglichen Haltearm einen Winkel kleiner als 100°, insbesondere zwischen 80° und 95°, vorzugsweise einen Winkel von im Wesentlichen 90°, ein.

In einer weiteren beispielhaften Ausführungsform der vorliegenden Erfindung ist der Haltearm bogenförmig ausgebildet und an mindestens einer Lagerstelle an einem Bauteil des Nutzfahrzeugs gleitend führbar, so dass der Türfeststeller durch Verschieben relativ zur Lagerstelle von der Ruhestellung in die Gebrauchsstellung bringbar ist, in der das Anlageelement im Wesentlichen parallel zu der festzustellenden Tür positioniert ist. Wiederum ist vorzugsweise eine Zunge einer an der Tür vorhandenen, schwenkbaren Verriegelungsvorrichtung in die Eingriffsöffnung einbringbar.

Bei dieser Ausführungsform kann das bogenförmige Profil mit einem Anlageelement von einer Ruhestellung in eine Gebrauchsstellung überführt werden. Eine Arretierung kann z.B. über eine Kerbe oder Nut, die in eine Rippe an der Fahrzeugstruktur " einhakt", z.B. durch die eigene Gewichtskraft, oder über einen Federriegel oder dergl. erfolgen. In einer weiteren beispielhaften Ausführungsform der vorliegenden Erfindung ist der Haltearm geradlinig ausgebildet ist und an mindestens einer Lagerstelle an einem Bauteil des Nutzfahrzeugs gleitend führbar, so dass der Türfeststeller durch Herausziehen relativ zur Lagerstelle von der Ruhestellung in die Gebrauchsstellung bringbar ist, in der das Anlageelement im Wesentlichen parallel zu der festzustellenden Tür positioniert ist. Wie bei den anderen Ausführungsbeispielen ist vorzugsweise eine Zunge einer an der Tür vorhandenen, schwenkbaren Verriegelungsvorrichtung in die Eingriffsöffnung einbringbar ist. So kann dieser erfindungsgemäße Türfeststeller über einen Zugmechanismus u.a. in horizontaler Anordnung z.B. unter dem Nutzfahrzeugaufbau bzw. innerhalb der Rahmenkonstruktion ausfahrbar gelagert sein. So kann an einem ausfahrbaren Profil das Anlageelement mit den Eingriffsöffnungen vorhanden sein bzw. der Gegenhalter für eine vorhandene Türverriegelungsvorrichtung montiert sein. Das ausziehbare Profil kann z.B. über einen Federriegel bzw. einen blechfederbelasteten Bolzen verriegelt bzw. in einem definierten Abstand fixiert sein.

Allen Ausführungsbeispielen kann gemein sein, dass in der Ruhestellung das Anlageelement nicht über die Fahrzeugaußenseite hinaussteht, also insbesondere nicht vor einer Planenaußenseite positioniert ist.

Der Erfindung liegt der Gedanke zugrunde, erstmals eine bewegliche Gegenhalterung für ein bereits an der zu arretierenden Tür befestigtem Verriegelungselement wie eine Verriegelungszunge zu schaffen. Der erfindungsgemäße Türfeststeller simuliert mit einfachen Mitteln und auf kostengünstige Weise eine Halterung für eine bereits an der Tür vorhandene Verriegelungsvorrichtung. Damit ist es möglich eine geöffnete Tür in definierter Position - vorzugsweise ohne zusätzliche Verriegelungsmittel - so zu arretieren, dass sie nicht an die Seitenwand oder Plane des Nutzfahrzeugaufbaus schlagen bzw. reiben oder scheuern kann oder die Türinnenseite durch einen federbelasteten Feststellhebel u.a. beschichtungstechnisch beschädigt (Vibration, dynamische Belastung im Fahrbetrieb, Reibung etc. Verletzung der Lackschicht bzw. Zinkbeschichtung nebst anschließender Korrosion). Insbesondere auch nicht im Fahrbetrieb bei geöffneten Türen, wie es z.B. bei überlanger Ladung notwendig sein kann. So wird die Tür in einem definierten Abstand zur jeweiligen Fahrzeugseite fest fixiert, die Seitenplane bzw. der Seitenaufbau wird nicht durch Kontakt ("Scheuern") beschädigt. Die Türbeschriftung bzw. Seitenplanenwerbung wird nicht zerkratzt und die Beschichtung der Türinnenseite wird nicht durch einen auf der Türinnenseite reibenden Feststellhebel nebst Gummipuffer beschädigt.

Im Fahrbetrieb bei geschlossenen Türen ist der erfindungsgemäße Türfeststeller in einer bevorzugten Ausführungsform wegklappbar, sodass keines seiner Teile über die Außenumrandung des Nutzfahrzeugaufbaus vorsteht und zum Beispiel beim Rangieren mit dem Nutzfahrzeug beschädigt werden kann. Für eine Arretierung sowohl in der Gebrauchsstellung als auch in der Ruhestellung ist beispielsweise ein federbelastetes Drückerelement, wie es hinlänglich bekannt ist, am Schwenkarm des Türfeststellers befestigt, sodass dieses federbelastete Drückerelement in passend geformte Löcher, Öffnungen oder Vertiefungen im Nutzfahrzeugrahmen in der jeweiligen Position eingreifen kann und in dieser Lage gesichert ist. Durch Überwinden der Federkraft ist ein Herausbewegen in die jeweilige Stellung möglich, das heißt aus der Ruhestellung in die Gebrauchsstellung und umgekehrt oder via Federkraft / Spannfeder.

Alternativ hierzu ist es auch möglich, eine Zugkraft erzeugende Einrichtung, z.B. eine Zugfeder oder ein Gummiband, mit einem Ende an dem Halte- oder Schwenkarm und mit dem anderen Ende an dem Nutzfahrzeugrahmen so in Relation zu dem Dreh- bzw. Schwenkpunkt des Schwenkarms zu befestigen, dass der Türfeststeller in die Ruhestellung gezogen ist und nach Überwinden des Totpunkts um die Lagerstelle der Türfeststeller wiederum sicher in der Gebrauchsstellung gehalten wird.

Der erfindungsgemäße Türfeststeller ist ohne weiteres an bestehenden Nutzfahrzeugen unabhängig von der vorhandenen Türverriegelung nachrüstbar, insbesondere auch bei Nutzfahrzeugen mit Verriegelungseinrichtung, wie sie in der EP 3 276 112 A1 beschrieben sind.

Aufgrund der einfachen Bauweise ist eine erhebliche Gewichtsersparnis erzielbar. Zudem ist die rein mechanische Lösung nahezu wartungsfrei. Eine Gewichtsersparnis kann sich bei einer bevorzugten Ausführungsform mit Schwenkarm gegenüber einem federbelasteten Feststellhebel um ca. 400 Gramm pro Bauteil bewegen.

Ein bisher verwendeter aufwändiger Feder-Zug-Mechanismus kann entfallen und verschleißanfällige Gummipuffer oder PVC-Abdeckungen am Türfeststeller sind nicht mehr notwendig.

Durch die feste Fixierung der Tür an dem Anlageelement u.a. in einem definierten Abstand (u.a. berührungslos zwischen Türaußenseite und Seitenplane) ist eine Beschädigung von Seitenplanen u.a. auch während der Fahrt mit geöffneten Hecktüren ausgeschlossen. Hierbei kann entsprechend der technischen Ausgestaltung des neuartigen Türfeststellers der definierte Abstand unter Berücksichtigung des Fahrzeugaufbaus (Frontwand, Seitenplane, Schiebewände etc.) variiert werden. Auch Hecktür-Außenbeschriftungen bzw. Seitenplanenbeschriftung bzw. Seitenaufbaubeschriftungen bzw. Rahmenaußenprofile werden nicht mehr wie beim Stand der Technik durch Berührung bzw. Reibung der Hecktüraußenfläche mit der Seitenplanen-Außenfläche beschädigt. Gleiches gilt für die Beschichtung der Türinnenseite.

Aus dem gleichen Grund erfolgt auch keine Beschädigung der Türinnenseite, die oftmals aus Zinkblech besteht und eine Beschichtung aufweist infolge einer ausbleibenden Berührung bzw. Fixierung der Türinnenseite. Damit wird einer Korrosion vorgebeugt.

Zudem kann auch ein weiterer, hecktürseitig innerer Türgriff "hinter" einem erfindungsgemäßen Türfeststeller fixiert werden, in dem dieser hinter das Anlageelement positioniert wird. Der zweite, äußere Türgriff wird durch Verriegelung selbst arretiert. Weder der 1. noch ein 2. Türgriff an einer Tür können sich nach Fixierung unbeabsichtigt bewegen und z.B. während der Fahrt vom Nutzfahrzeug seitlich abstehen.

Ein erfindungsgemäßer Türfeststeller ist an jedem Nutzfahrzeug anbaubar, indem es an dem Fahrzeug in gewünschter Position beweglich angebracht wird, beispielsweise durch einen Schraubenbolzen, der an der Lagerstelle (Schwenkstelle) eine Drehlagerung schafft.

Bei einer beispielhaften Ausführungsform eines erfindungsgemäßen Türfeststellers umfasst das Anlageelement eine Anlageplatte, die mit dem Schwenkarm in einem Winkel kleiner als 100°, insbesondere zwischen 80° und 95°, vorzugsweise einen Winkel von im Wesentlichen 90° einschließt. Damit wird auf konstruktiv einfache Weise ein sicheres Gegenlager zur Anlage der Tür und durch Eingriff in die Eingriffsöffnung ein Arretieren der Tür am Türfeststeller ermöglicht.

Um sicherzustellen, dass in der Gebrauchsstellung der Türfeststeller gemäß der vorliegenden Erfindung in einem klar definierten Abstand zur Außenwand des Nutzfahrzeugaufbaus arretiert ist, sodass die am Türfeststeller arretierte Tür nicht gegen die Außenseite des Nutzfahrzeugaufbaus anschlagen kann, hat die Innenseite des Anlageelements, die der Lagerstelle zugewandt ist, einen derartigen Abstand zur Lagerstelle, dass in der Gebrauchsstellung das Anlageelement in einem Abstand zur Außenseite des Nutzfahrzeugaufbaus positioniert ist und ein (fester) Luftspalt von mindestens 5 mm, insbesondere 1 - 10 cm zur Außenseite des Nutzfahrzeugaufbaus vorhanden ist.

Vorzugsweise ist eine lösbare, von einem Bediener zu betätigende Feststelleinrichtung vorhanden, um den Türfeststeller in der Gebrauchsstellung zu fixieren.

Eine weitere beispielhafte Ausführungsform eines erfindungsgemäßen Türfeststellers sieht vor, dass der Schwenkarm und das Anlageelement einstückig ausgebildet sind. Durch diese einstückige Ausgestaltung ist eine steife und sichere sowie sehr kostengünstige Fertigung möglich. So kann ein derartiger Türfeststeller als Spritzgussteil, z.B. aus Gusseisen oder Kunststoff oder Stahlguss oder Aluminiumguss hergestellt sein. Alternativ ist es auch möglich, ein vorgeschnittenes Blechteil durch Umformen wie insbesondere Kanten mit Schwenkarm und Anlageelement auszugestalten. Durch die Verwendung eines vorgeschnittenen Blechteils, das beispielsweise mittels Lasern vorgeschnitten wurde und bereits alle notwendigen Öffnungen und Gewichtsreduzierungsaussparungen umfasst, kann in kostengünstiger einfacher und sehr stabiler Weise ein erfindungsgemäßer Türfeststeller geschaffen werden.

Die Steifigkeit eines solchen Türfeststellers wird insbesondere erhöht, indem der Schwenkarm und/oder das Anlageelement ein oder mehrere Versteifungskanten umfasst, das heißt an äußeren Enden Kantungen um 45°, oder insbesondere 90° oder mehr aufweist, die die Steifigkeit eines plattenförmigen Bauteils erhöhen.

Die Steifigkeit eines solchen Türfeststellers wird weiter erhöht, indem die Stoßstellen nebeneinanderliegender Bauteile wie Versteifungskanten und Stoßlinien von Schwenkarm und/oder Anlageelement miteinander verschweißt sind.

Derartige Verschweißungen sind allerdings nicht zwingend notwendig, da bereits durch die Umkantungen die Steifigkeit erhöht wird. Vorzugsweise wird ein Blechteil mit einer Dicke von 0,5 - 10 mm, vorzugsweise 3-6mm, weiter vorzugsweise ca. 4-5 mm verwendet. Das Blechteil kann beispielsweise aus Stahl/Baustahl S355 bestehen. Eine Herstellung aus z. B. Aluminium, POM (Polyoxymethylen) ist ebenfalls vorstellbar.

Eine weitere beispielhafte Ausgestaltung eines erfindungsgemäßen Türfeststellers umfasst ein Anlageelement, das eine erste Eingriffsöffnung und eine hiervon beabstandete zweite Eingriffsöffnung aufweist. Die erste Eingriffsöffnung ist derartig ausgestaltet, dass die Verriegelungszunge der Verriegelungsvorrichtung an der Tür von der Außenseite des Anlageelementes kommend, in die erste Eingriffsöffnung einfahrbar ist und diese hintergreifen kann. Die zweite Eingriffsöffnung ist am Anlageelement derart positioniert und so ausgestaltet, dass eine Verriegelungsklinke der Verriegelungsvorrichtung an der Tür in diese zweite Eingriffsöffnung von der Außenseite kommend in diese einfahrbar ist und diese hintergreifen kann (lösbare Fixierung).

Durch diese Ausgestaltung des erfindungsgemäßen Türfeststellers wird eine äußerst sichere Arretierung der Tür am Anlageelement des erfindungsgemäßen Türfeststellers ermöglicht. Insbesondere im Fahrbetrieb wird ein versehentliches Lösen der Türverriegelung und damit der Tür von dem Türfeststeller vermieden bzw. absolut verhindert.

Eine weitere beispielhafte Ausführungsform eines erfindungsgemäßen Türfeststellers sieht vor, dass das Anlageelement eine solche Länge quer zu dem Schwenkarm aufweist, dass ein weiterer Griffhebel, der an dem Nutzfahrzeugaufbau angeordnet ist, und damit an der zu arretierenden Tür, hinter dem Anlageelement zusätzlich klemmbar ist. Damit ist zum einen auch eine weitere Sicherung der Tür am Anlageelement möglich und zum anderen wird dadurch eine Sicherung hinsichtlich des Ausschwenkens des weiteren Griffhebels bereitgestellt. So wird ein unbeabsichtigtes Ausschwenken des Griffhebels und der Tür verhindert und damit eine potentielle Verletzungsgefahr oder eine Beschädigung z.B. beim Rangieren auf Betriebshöfen mit geöffneter Tür verhindert.

Sind zwei Verriegelungsvorrichtungen für eine Tür vorhanden, so kann das Anlageelement oder das Aufsetzelement mit für beide Verriegelungsvorrichtungen komplementären Verriegelungsgegenstücken versehen sein, also z.B. mit vier Eingriffsöffnungen oder vier Verriegelungsstangen. Alternativ wird der zweite Griffhebel hinter dem Anlageelement geklemmt.

Ein weiterer Aspekt der vorliegenden Erfindung betrifft ein Nutzfahrzeug mit einem erfindungsgemäßen Türfeststeller. Selbstverständlich ist es auch möglich, mehrere derartige Türfeststeller an geeigneten Stellen an dem Nutzfahrzeug anzubringen. Ein erfindungsgemäßes Nutzfahrzeug umfasst somit eine drehbar gelagerte Tür sowie eine Verriegelungsvorrichtung für die Tür in geöffnetem Zustand. Die Türverriegelungsvorrichtung wiederum umfasst ein Griffelement, das an der Tür beweglich befestigt ist und einen eine Zunge aufweisenden Verriegelungsabschnitt zum Verriegeln der Tür aufweist (oder Gegenhalter bei Verwendung eines "ursprünglichen Türgriffs"). Ferner ist ein Fahrzeugrahmen mit einem Rahmenelement vorhanden, in dem ein Halterungsabschnitt ausgebildet ist. Außerdem ist in dem Rahmenelement eine Zungenöffnung ausgebildet, in der die Zunge der Türverriegelungsvorrichtung aufnehmbar ist. Insbesondere sind Nutzfahrzeuge und insbesondere Türverriegelungsvorrichtungen hierfür geeignet, wie sie in der EP 3 276 112 A1 offenbart sind. Erfindungsgemäße Türfeststeller weisen dann die entsprechenden Eingriffsöffnungen auf, um die hierin beschriebenen ein oder mehreren Verriegelungszungen und -klinken im Anlageelement des erfindungsgemäßen Türfeststellers aufzunehmen. Neuartiger Türfeststeller kann zur Verriegelung bzw. Fixierung von Hecktüren, Seitentüren, Frontüren, klappbaren Seitenwänden etc. eingesetzt werden.

Vorzugsweise sind der Haltearm und das Anlageelement einstückig ausgebildet.

In einer weiteren beispielhaften Ausführungsform der vorliegenden Erfindung weist das Griffelement eine Verriegelungsklinke auf und der Halterungsabschnitt besitzt zusätzlich zu der Zungenöffnung eine in dem Rahmenelement ausgebildete Klinkenöffnung zum Aufnehmen einer Verriegelungsklinke.

In einer weiteren beispielhaften Ausführungsform der vorliegenden Erfindung ist der Halterungsabschnitt in dem Rahmenelement des Fahrzeugrahmens integral ausgebildet.

In einer weiteren beispielhaften Ausführungsform der vorliegenden Erfindung weist das Griffelement einen länglichen Hauptkörper mit einer Längsachse auf und die Zunge erstreckt sich im Wesentlichen entlang der Längsachse und weist in einer ersten Ebene parallel zur Längsachse eine im Wesentlichen bogenförmige Form auf.

### Kurze Beschreibung der Zeichnungen

Im Folgenden sind zur weiteren Erläuterung zum besseren Verständnis der vorliegenden Erfindung mehrere Ausführungsbeispiele eines erfindungsgemäßen Türfeststellers detailliert beschrieben und erläutert. Es zeigen:
Fig. 1 eine perspektivische Rückansicht eines Nutzfahrzeugaufbaus eines Nutzfahrzeugs mit zwei nach außen schwenkbaren Hecktüren und an den Fahrzeugaußenseiten angebrachten Türfeststellern,
Fig. 2 eine Detailansicht von schräg oben auf einen Nutzfahrzeugaufbau mit in Gebrauchsstellung befindlichem Türfeststeller,
Fig. 3 eine perspektivische Unteransicht eines Nutzfahrzeugaufbaus mit zwischen Ruhestellung und Gebrauchsstellung geschwenktem Türfeststeller,
Fig. 4 eine Schnittansicht eines federbelasteten Drückerelements für einen erfindungsgemäßen Türfeststeller,
Fig. 5 eine perspektivische Ansicht von schräg oben auf einen erfindungsgemäßen Türfeststeller (Türfeststellerinnenseite),
Fig. 6 eine perspektivische Unteransicht auf einen Nutzfahrzeugaufbau mit einer weiteren beispielhaften Ausgestaltung eines erfindungsgemäßen Türfeststellers in Ruhestellung,
Fig. 7 eine perspektivische Ansicht einer nicht erfindungsgemäßen Ausführungsform einesTürfeststellers mit an dem Halteelement angebrachtem Adapter,
Fig. 8 eine perspektivische Ansicht von schräg oben und innen auf einen nicht erfindungsgemäßen Türfeststeller gemäß den voranstehenden Fig. mit eingerasteter Türverriegelung und eingeklemmten zweiten Hebel,
Fig. 9 eine weitere beispielhafte Ausführungsform eines erfindungsgemäßen Türfeststellers mit bogenförmigem Haltearm und daran fest angebrachtem Halteelement in Ruhestellung,
Fig. 10 den in Fig. 9 dargestellten Türfeststeller in Gebrauchsstellung und
Fig. 11 eine weitere beispielhafte Ausführungsform eines erfindungsgemäßen Türfeststellers, der ein seitlich ausschiebbares Profil mit außen angebrachtem Halteelement aufweist.

### Detaillierte Beschreibung

Die perspektivische Rückansicht eines Nutzfahrzeugs 5 gemäß der Fig. 1 umfasst einen Nutzfahrzeugaufbau 15 mit zwei schwenkbaren Hecktüren 20, 21.

Die Hecktüren 20, 21 sind jeweils außenseitig mit Türscharnieren 25 schwenkbar gelagert. Die Türscharniere 25 ermöglichen ein Verschwenken der Türen 20, 21 um mehr als 180° und bis zu 270°, sodass die Türen 20, 21 parallel zur Außenseite 26 des Nutzfahrzeugaufbaus positioniert werden können. Insbesondere sind die Scharniere 25 als sogenannte Doppelgelenkscharniere ausgebildet.

Der Nutzfahrzeugaufbau umfasst einen Fahrzeugrahmen mit Rahmenteil 10, in dem Löcher vorhanden sind, die wiederum als Eingriffsöffnungen für die verschiedenen Verriegelungseinrichtungen 30 - 33 dienen. Diese Verriegelungseinrichtungen 30 - 33 umfassen jeweils eine Verriegelungszunge und eine Verriegelungsklinke. Einzelheiten hierzu können der bereits erwähnten EP 3 276 112 A1 entnommen werden. In der gezeigten Ansicht gemäß der Fig. 1 ist linksseitig ein erfindungsgemäßer Türfeststeller 50 in Gebrauchsstellung gezeigt.

In der Fig. 2 ist der Türfeststeller 50 ebenfalls in Gebrauchsstellung angeordnet, das heißt, der Türfeststeller 50 erstreckt sich im Wesentlichen parallel zur Außenseite 26 des Nutzfahrzeugaufbaus 15. Hier ist die Verriegelungseinrichtung 32 mit Griffhebel 40 ausgebildet, an dem eine Verriegelungszunge 41 vorhanden ist. Diese Verriegelungszunge 41 greift in eine noch später zu erörternde Eingriffsöffnung 60 des Türfeststellers 50 ein und hält damit die Tür 21 in festgelegter Position, parallel und berührungslos in definiertem Abstand mit Luftspalt zur Außenseite 26 des Nutzfahrzeugaufbaus 15. In der Fig.2 ist die Tür 21 mit ihrem Türinnenrahmen 22 in Fahrtrichtung zeigend gezeigt, das heißt, die Tür 21 ist in ihrer voll ausgeschwenkten Stellung angeordnet.

Die Fig.3 zeigt weitere Details des Türfeststellers 50. Hier ist der Türfeststeller 50 in einer Zwischenstellung zwischen der Ruhestellung und der Gebrauchsstellung gezeigt. Der Türfeststeller 50 ist an der Lagerungsstelle 53 drehbar an einem Querträger 11 des Fahrzeugrahmens 10 befestigt. Der Querträger 11 weist Vertiefungen oder Löcher 110, 115 auf, in denen ein Rastelement einrastbar ist.

Das Loch 110 dient zum Einrasten in der Gebrauchsstellung des Türfeststellers 50. Das Loch 115 dient zur Arretierung des Türfeststellers 50 in der Ruhestellung. Zum Einrasten weist der Türfeststeller 50 ein federbelastetes Drückerelement 54 auf, das an der Spitze des Schwenkarms 52 so angeordnet ist, dass das federbelastete Drückerelement zum Querträger 11 hin zeigt. Näheres hierzu noch unter Heranziehung der Fig. 4.

In der Fig. 4 ist ein Querschnitt eines beispielhaften federbelasteten Drückerelements 54 gezeigt. Das federbelastete Drückerelement 54 umfasst ein Gehäuse 54a mit darin gelagerter Feder 54b, die eine Rastkugel 54c gegen einen Gehäuseanschlag drückt. Die Rastkugel 54c passt in die Löcher 110, 115.

Wenn ein Bediener den Türfeststeller 50 von der Ruhestellung, in der die Kugel 54c in das Loch 115 ragt, herausdreht, wird die Kugel 54c gegen die Federkraft der Feder 54b in das Gehäuse verschoben, wodurch der Türfeststeller 50 nach außen verschwenkt werden kann, bis die Rastkugel 54c in das Loch 110 einrastet. In dieser Gebrauchsstellung befindet sich eine Anlageplatte 51 in etwa parallel zur Außenseite 26 des Nutzfahrzeugaufbaus 15. Die Anlageplatte 51 besitzt zumindest eine Öffnung 61, in der die Zunge 41 der Verriegelungseinrichtung 32 einfahrbar und diese hintergreifen kann. Dadurch wird die Tür an dem Türfeststeller durch Anlage an der Anlageplatte 51 fest arretiert. Auch während der Fahrt des Nutzfahrzeugs kann dann die Tür nicht gegen die Außenseite 26 des Nutzfahrzeugaufbaus 15 anschlagen und diese eventuell beschädigen.

In der Fig. 3 und insbesondere auch der weiteren Fig. 5 ist ersichtlich, dass ein erfindungsgemäßer Türfeststeller 50 den Schwenkarm 52 umfasst, der wiederum mit einer Öffnung 53 als Lagerungsstelle für ein Drehgelenk gegenüber dem Querträger 11 ausgebildet ist. Die Lagerungsstelle kann dann beispielsweise für einen Schraubenbolzen als Drehgelenk verwendet werden. Der Schwenkarm 52 ist hier durch Kanten eines Blechteils gebildet. Weitere Kantungen können die Biegesteifigkeit der Anlageplatte 51 und der Verbindungsplatte 55 erhöhen.

Zur Verstärkung sind weitere Kantungen 56, 57 vorgenommen und an den Stoßlinien 58, 59, 60 können, falls eine erhöhte Steifigkeit gewünscht ist, Verschweißungen erfolgen, also Kehlnähte gesetzt werden.

Wie insbesondere in der Fig. 5 gezeigt, sind hier zwei Eingriffsöffnungen 61, 62 vorhanden, wovon die eine Öffnung 61 für die Verriegelungszunge der Verriegelungsvorrichtung der Tür dient. Die Öffnung 62 dient zum Eingreifen und Hintergreifen der Verriegelungsklinke der Verriegelungsvorrichtung, falls eine solche Klinke vorhanden ist.

Eine weitere beispielhafte Ausführungsform eines erfindungsgemäßen Türfeststellers 50' ist in der Fig. 6 gezeigt. Der Aufbau dieses Türfeststellers 50' ist im Wesentlichen identisch zu dem der voranstehenden Zeichnungen, allerdings ist hier eine Zugfeder 105 vorhanden, die über ein Auge 100 an der Unterseite des Nutzfahrzeugaufbaus angebracht ist. Das andere Ende ist an der Verbindungsplatte 55 befestigt.

Die Lagerstelle 53, also das Drehgelenk für den Türfeststeller 50', ist so gewählt, dass durch die Feder 105 der Türfeststeller 50' in die Ruhestellung gezogen ist, wie in Fig. 6 gezeigt.

Wird der Türfeststeller 50' von einem Bediener um die Lagerstelle 53 nach außen geschwenkt, so wird durch das Führen des Türfeststellers 50' über die Totpunktlage der Türfeststeller 50' durch die Federkraft der Feder 105 in der in Fig. 2 gezeigten Stellung gehalten. Damit entfällt bei dieser Ausgestaltung das federbelastete Drückerelement 54, wie es in den Fig. 2 - 4 gezeigt ist.

In der Fig. 7 ist ein Beispiel eines nicht erfindungsgemäßen Türfeststellers 50 gezeigt. Hier ist auf der Halteplatte ein Aufbringelement 200 angebracht. Dieses Aufbringelement 200 ist mittels Schrauben 202 an der Halteplatte angeschraubt. Selbstverständlich ist es auch möglich, das Aufbringelement 200 auf andere Weise lösbar oder fest anzubringen, z.B. Anschweißen.

Das Aufbringelement 200 dient hier als Gegenhalter oder Verriegelungsgegenstück für eine jeweilige Verriegelungsvorrichtung 30-33. Hierzu sind Verriegelungsstangen 204, 206 vorhanden, die als Gegenstück für die Zungen 41 der Verriegelungsvorrichtungen dienen. Somit muss die Halterungsplatte selbst nicht die zuvor erläuterten Eingriffsöffnungen aufweisen, sondern das Aufbringelement 200 kann entsprechend den an den Türen 20, 21 vorhandenen Verriegelungsvorrichtungen ausgestaltet sein, also auch an bekannte Ausgestaltungen von Türen bzw. deren Verriegelungsvorrichtungen angepasst sein. Außerdem ist somit das Aufbringelement 200 nachträglich an jedwede Art von Verriegelung anpassbar.

In der perspektivischen Ansicht gemäß der Fig. 8 ist ersichtlich, wie eine erste Verriegelungsvorrichtung mit Griffhebel 40 an dem Aufbringelement der Halteplatte bzw. Anlageplatte des Türfeststellers 50 verriegelt ist. Der zweite Griffhebel 40 der weiteren Verriegelungsvorrichtung an dieser Tür ist hinter dem Endstück der Anlageplatte des Türfeststellers 50 eingeklemmt. Damit wird ein ungewolltes Bewegen dieser zweiten Verriegelungsvorrichtung auf einfache Art und Weise verhindert.

In der Seitenansicht gemäß der Fig. 9 ist eine weitere beispielhafte Ausführungsform eines erfindungsgemäßen Türfeststellers 300 gezeigt. Hier ist der Türfeststeller 300 mit einem bogenförmigen Haltearm 302 ausgebildet, an dessen vorderen Ende das Anlageelement 305 starr angeschweißt oder anderweitig befestigt ist.

Am Nutzfahrzeugaufbau sind vorzugsweise zwei voneinander beabstandete Lagerarme 310, 312 vorhanden, die mit hier nur schematisch gezeigten Öffnungen versehen sind, durch die sich der bogenförmige Haltearm 302 erstreckt. In diesen Öffnungen ist der bogenförmige Haltearm 302 verschiebbar geführt. Bei der in der Fig. 9 gezeigten Ansicht ist der Türfeststeller 300 in der Ruhestellung gezeigt, also seitlich in den Nutzfahrzeugaufbau eingeschoben. Die Lagerarme 310, 312 können auch durch die Rahmenstruktur selbst gebildet.

Die Fig. 10 zeigt den erfindungsgemäßen Türfeststeller 300 gemäß der Fig. 9 in der Gebrauchsstellung. Hier ist der bogenförmige Haltearm 302 nach außen - geführt in den Öffnungen der Lagerarme 310, 312 - verschoben, und zwar so weit, bis eine Nut 308 an der Unterseite des bogenförmigen Haltearms 302 in eine passende Rippe des Lagerarms 310 einrastet, beispielsweise durch die eigene Gewichtskraft. In dieser Stellung ist die am vorderen Ende des Haltearms 302 angebrachte Anlageplatte 305 parallel zum Aufbau ausgerichtet und in einem definierten Abstand hierzu positioniert.

Es ist selbstverständlich auch möglich, ein separates Aufbringelement 200 an der Halteplatte anzubringen. An dem Aufbringelement erfolgt dann die Verriegelung der Verriegelungsvorrichtungen der Tür.

Eine weitere beispielhafte Ausführungsform eines Türfeststellers 400 ist in der Fig. 11 gezeigt. Hier ist der Türfeststeller 400 mit einem länglichen, gerade ausgebildeten Schiebearm 402 versehen, der in einer entsprechenden Führung am Nutzfahrzeug gelagert ist. Am vorderen Ende ist wieder eine Anlageplatte 405 mit Eingriffsöffnungen 408, 410 vorhanden, die dazu dienen, die Verriegelungsvorrichtungen an der Tür 20 aufzunehmen.

Ein Bediener kann den Türfeststeller 400 von einer unterhalb und innerhalb der äußeren Grenzen des Nutzfahrzeugaufbaus liegenden Ruhestellung in eine Gebrauchsstellung herausziehen, in der dann wiederum durch eine Nutfederverbindung oder dergleichen eine Verriegelung möglich ist. Beispielsweise ist auch ein einfacher Druckknopf, wie zuvor beschrieben, als Rastarretierung vorsehbar. Damit hat die an der Halte- oder Anlageplatte 405 anliegende Tür wiederum ein festes Gegenlager, an der sie arretierbar ist und zwar ohne, dass irgendwelche Teile unbeabsichtigt an der Außenseite des Nutzfahrzeugaufbaus scheuern oder reiben.

### Gewerbliche Anwendbarkeit

Die Türfeststeller 50, 50', 300, 400 werden von einem Bediener von der Ruhestellung in die Gebrauchsstellung bewegt und je nach Ausgestaltung durch Einrasten oder über die Totpunktlage führend oder durch Verschieben und durch Einrasten in einer Nut oder Aussparung in der Gebrauchsstellung gehalten. Dann kann eine Tür nach außen geschwenkt und an der Anlageplatte des jeweiligen Türfeststellers 50, 50', 300, 400 mittels der vorhandenen Zunge und/oder Klinke fest an der Anlageplatte bzw. am Aufbringelement bzw. Gegenhalter arretiert werden.

## Patentansprüche

1. Türfeststeller (50, 50'), der dazu ausgebildet ist, eine Tür (20, 21) eines Nutzfahrzeugaufbaus (15) wie insbesondere eines Fahrzeuganhängers (5) in geöffnetem Zustand zu arretieren, mit:
- einem Haltearm (52), der an mindestens einer Lagerstelle (53) beweglich an einem Bauteil des Nutzfahrzeugs (5) anbringbar ist,
- einem mit dem Haltearm (52) starr verbundenen Anlageelement (51), das als Anlageplatte (51) ausgebildet ist und diese mit wenigstens einer Eingriffsöffnung (61, 62) versehen ist, und
wobei
a) der Türfeststeller (50, 50') durch Bewegen von einer Ruhestellung in eine Gebrauchsstellung positionierbar ist, in der die Anlageplatte (51) im Wesentlichen parallel zu der festzustellenden Tür (20, 21) angeordnet ist und für die festzustellende Tür (20, 21) als Anlagefläche und Fixierpunkt in einem definierten Abstand zu einem Nutzfahrzeugteil dient, und
b) eine Zunge (41) einer an der Tür (20, 21) vorhandenen, schwenkbaren Verriegelungsvorrichtung (30-33) in der Gebrauchsstellung des Türfeststellers zur Fixierung der festzustellenden Tür in die wenigstens eine Eingriffsöffnung (61, 62) der Anlageplatte (51) einbringbar ist.

2. Türfeststeller (50, 50'), nach Anspruch 1, bei dem:
die Anlageplatte (51) mit dem beweglichen Haltearm (52) einen Winkel kleiner als 100°, insbesondere zwischen 80° und 95°, vorzugsweise einen Winkel von im Wesentlichen 90°, einschließt.

3. Türfeststeller (50, 50') nach Anspruch 1 oder 2, bei dem:
- der Haltearm (302) bogenförmig ausgebildet ist und an mindestens einer Lagerstelle an einem Bauteil des Nutzfahrzeugs (5) gleitend führbar ist, so dass der Türfeststeller (50, 50') durch Verschieben relativ zur Lagerstelle von der Ruhestellung in die Gebrauchsstellung bringbar ist, in der das Anlageelement (51) im Wesentlichen parallel zu der festzustellenden Tür (20, 21) positioniert ist und vorzugsweise eine Zunge (41) einer an der Tür (20, 21) vorhandenen, schwenkbaren Verriegelungsvorrichtung (30-33) in die Eingriffsöffnung (61, 62) einbringbar ist.

4. Türfeststeller (50, 50') nach Anspruch 1 oder 2, bei dem:
- der Haltearm geradlinig ausgebildet ist und an mindestens einer Lagerstelle an einem Bauteil des Nutzfahrzeugs (5) gleitend führbar ist, so dass der Türfeststeller (50, 50') durch Verschieben relativ zur Lagerstelle von der Ruhestellung in die Gebrauchsstellung bringbar ist, in der das Anlageelement (51) im Wesentlichen parallel zu der festzustellenden Tür (20, 21) positioniert ist und vorzugsweise eine Zunge (41) einer an der Tür (20, 21) vorhandenen, schwenkbaren Verriegelungsvorrichtung (30-33) in die Eingriffsöffnung (61, 62) einbringbar ist.

5. Türfeststeller nach einem der voranstehenden Ansprüche, bei dem die Innenseite der Anlageplatte (51), die der Lagerstelle (53) zugewandt ist, einen derartigen Abstand zur Lagerstelle (53) aufweist, dass in der Gebrauchsstellung die Anlageplatte (51) in einem Abstand zur Außenseite des Nutzfahrzeugaufbaus (15) positioniert ist und ein Luftspalt von mindestens 5 mm zur Außenseite des Nutzfahrzeugaufbaus (15) vorhanden ist.

6. Türfeststeller nach einem der voranstehenden Ansprüche, bei dem der Halte- bzw. Schwenkarm (52) und die Anlageplatte (51) durch Umformen, insbesondere Kanten, eines vorgeschnittenen Blechteils geschaffen sind.

7. Türfeststeller nach einem der voranstehenden Ansprüche, bei dem der Halte- bzw. Schwenkarm (52) und die Anlageplatte (51) aus einem einzigen Blechteil geformt sind.

8. Türfeststeller nach einem der voranstehenden Ansprüche, bei dem der Halte- bzw. Schwenkarm (52) und/oder die Anlageplatte (51) Versteifungskantungen (56, 57) aufweisen.

9. Türfeststeller nach einem der voranstehenden Ansprüche, bei dem der Halte- bzw. Schwenkarm (52) und das Anlageelement (51) zur Versteifung an Stoßstellen (58, 59, 60) miteinander verschweißt sind.

10. Türfeststeller nach einem der voranstehenden Ansprüche, des Weiteren mit:
- einem federnden Druckstück (54), das an dem Halte- bzw. Schwenkarm (52) in einem Abstand zu der Lagerstelle (53) befestigt ist und dessen Druckelement (54c) über die Innenseite des Halte- bzw. Schwenkarms (52) vorsteht, die dem Bauteil des Nutzfahrzeugaufbaus (15) zugewandt ist, an der der Türfeststeller (50, 50') beweglich anzubringen ist.

11. Türfeststeller nach einem der voranstehenden Ansprüche, bei dem das Anlageelement (51) eine erste Eingriffsöffnung (61) und eine hiervon beabstandete zweite Eingriffsöffnung (62) aufweist, so dass die Verriegelungszunge (41) von der Außenseite der Anlageplatte (51) kommend, in die erste Eingriffsöffnung (61) einfahrbar ist und diese hintergreifen kann und eine an der Verriegelungsvorrichtung (30-33) vorhandene Verriegelungsklinke von der Außenseite der Anlageplatte (51) kommend in die zweite Eingriffsöffnung (62) einfahrbar ist und diese hintergreifen kann.

12. Türfeststeller nach einem der voranstehenden Ansprüche, bei dem die Anlageplatte (51) eine derartige Länge aufweist, dass ein Griffhebel (40), der an dem Nutzfahrzeugaufbau angeordnet ist, hinter der Anlageplatte (51) klemmbar ist.

13. Nutzfahrzeug (5) mit:
- einer drehbar gelagerten Tür (20, 21) eines Nutzfahrzeugaufbaus (15),
- einer Türverriegelungsvorrichtung (30-33) für die Tür (20, 21) in geschlossenem Zustand, wobei die Türverriegelungsvorrichtung (30-33) ein Griffelement (40), das an der Tür (20, 21) beweglich befestigt ist, und eine Zunge (41) zum Verriegeln der Tür (20, 21) aufweist,
- einem Fahrzeugrahmen mit einem Rahmenelement (10), in dem ein Halterungsabschnitt ausgebildet ist, und einer in dem Rahmenelement (10) ausgebildeten Zungenöffnung zum Aufnehmen der Zunge (41), und
- einem Türfeststeller (50, 50') nach einem der voranstehenden Ansprüche, der am Fahrzeug beweglich angebracht ist.

## Claims

1. A door check (50, 50') which is designed to hold a door (20, 21) of a commercial vehicle body (15), such as in particular a vehicle trailer (5), in an open position, comprising:
- a holding arm (52) which is movably attachable on at least one bearing position (53) to a component of the commercial vehicle (5),
- an abutment element (51) rigidly connected to the holding arm (52), the abutment element being designed as an abutment plate (51) and this being provided with at least one engagement opening (61, 62), and
wherein
a) the door check (50, 50') is positionable by moving it from a rest position to a use position in which the abutment plate (51) is arranged substantially parallel to the door (20, 21) to be fixed and serves as a abutment surface and fixing point for the door (20, 21) to be fixed at a defined distance from a part of the commercial vehicle, and
b) a tongue (41) of a pivotable locking device (30-33) provided on the door (20, 21) is insertable into the at least one engagement opening (61, 62) of the abutment plate (51) in the use position of the door check for fixing the door to be fixed.

2. The door check (50, 50') according to claim 1, wherein:
the abutment plate (51) and the movable holding arm (52) enclose an angle smaller than 100°, in particular between 80° and 95°, preferably an angle of essentially 90°.

3. The door check (50, 50') according to claim 1 or 2, wherein:
- the holding arm (302) is of arcuate design and can be slidably guided on at least one bearing point on a component of the commercial vehicle (5), so that the door check (50, 50') can be brought from the rest position into the position of use by displacement relative to the bearing point, in which the abutment element (51) is positioned substantially parallel to the door (20, 21) to be fixed, and preferably a tongue (41) of a pivotable locking device (30-33) provided on the door (20, 21) is insertable into the engagement opening (61, 62).

4. The door check (50, 50') according to claim 1 or 2, wherein:
- the holding arm is of rectilinear design and can be guided in a sliding manner at at least one bearing point on a component of the commercial vehicle (5), so that the door check (50, 50') can be brought from the rest position into the position of use by displacement relative to the bearing point, in which position the abutment element (51) is positioned substantially parallel to the door (20, 21) to be fixed and preferably a tongue (41) of a pivotable locking device (30-33) provided on the door (20, 21) is insertable into the engagement opening (61, 62).

5. The door check according to one of the preceding claims, in which the inner side of the abutment plate (51), which faces the bearing point (53), is at such a distance from the bearing point (53) that, in the position of use, the abutment plate (51) is positioned at a distance from the outer side of the bearing point (53) commercial vehicle body (15) and there is an air gap of at least 5 mm to the outside of the commercial vehicle body (15).

6. The door check according to one of the preceding claims, in which the holding or swivel arm (52) and the abutment plate (51) are created by forming, in particular edging, a pre-cut sheet metal part.

7. The door check according to one of the preceding claims, in which the holding or swivel arm (52) and the abutment plate (51) are formed from a single sheet metal part.

8. The door check according to one of the preceding claims, in which the holding or swivel arm (52) and/or the abutment plate (51) have stiffening edges (56, 57).

9. The door check according to one of the preceding claims, in which the holding or swivel arm (52) and the abutment element (51) are welded together for stiffening at joints (58, 59, 60).

10. The door check according to any one of the preceding claims, further comprising:
- a springy pressure piece (54) attached to the holding or swivel arm (52) at a distance from the bearing point (53), and the pressure element (54c) of which protrudes over the inner side of the holding or swivel arm (52) which inner side faces the component of the commercial vehicle body (15) on which the door check (50, 50') is to be movably mounted.

11. The door check according to one of the preceding claims, in which the abutment element (51) has a first engagement opening (61) and a second engagement opening (62) spaced therefrom, so that the locking tongue (41), coming from the outside of the abutment plate (51), can be inserted into the first engagement opening (61) and can engage behind it, and a locking pawl (41) present on the locking device (30-33), coming from the outside of the abutment plate (51), can be inserted into the second engagement opening (62) and can engage behind it.

12. The door check according to one of the preceding claims, wherein the abutment plate (51) has such a length that a handle lever (40) arranged on the commercial vehicle body can be clamped behind the abutment plate (51).

13. A commercial vehicle (5) comprising:
- a rotatably mounted door (20, 21) of a commercial vehicle body (15),
- a door locking device (30-33) for the door (20, 21) in closed position, the door locking device (30-33) comprising a handle member (40) movably attached to the door (20, 21) and a tongue (41) for locking the door (20, 21),
- a vehicle frame comprising a frame member (10) in which a support portion is formed, and a tongue opening for receiving the tongue (41), the tongue opening being formed in the frame member (10), and
- a door check (50, 50') according to one of the preceding claims, which is movably mounted on the vehicle.

## Revendications

1. Butée de porte (50, 50'), qui est conçue pour verrouiller une porte (20, 21) d'une carrosserie de véhicule utilitaire (15), en particulier d'une remorque de véhicule (5), à l'état ouvert, avec :
- un bras de maintien (52), qui peut être fixé de manière mobile à un composant du véhicule utilitaire (5) au niveau d'au moins un point d'appui (53),
- un élément de contact (51) relié rigidement au bras de maintien (52), qui est réalisé sous forme d'une plaque de contact (51) et qui est pourvu d'au moins une ouverture d'engagement (61, 62), et dans laquelle
a) la butée de porte (50, 50') peut être positionnée, en passant d'une position de repos, dans une position d'utilisation, dans laquelle la plaque de contact (51) est disposée essentiellement parallèlement à la porte (20, 21) à verrouiller et sert de surface d'appui et de point de fixation pour la porte (20, 21) à verrouiller à une distance définie d'une pièce de véhicule utilitaire, et
b) une languette (41) d'un dispositif de verrouillage pivotant (30-33) présent sur la porte (20, 21) peut être introduite dans l'au moins une ouverture d'engagement (61, 62) de la plaque de contact (51) dans la position d'utilisation de la butée de porte pour fixer la porte à verrouiller.

2. Butée de porte (50, 50'), selon la revendication 1, dans laquelle : la plaque de contact (51) présente un angle inférieur à 100°, en particulier entre 80° et 95°, de préférence un angle de sensiblement 90°, avec le bras de maintien (52) mobile.

3. Butée de porte (50, 50') selon la revendication 1 ou 2, dans laquelle :
- le bras de maintien (302) est conçu de manière courbée et peut être guidé de manière coulissante au niveau d'au moins un point d'appui sur un composant du véhicule utilitaire (5), de sorte que la butée de porte (50, 50') peut être amenée par déplacement par rapport au point d'appui de la position de repos à la position d'utilisation, dans laquelle l'élément de contact (51) est positionnée essentiellement parallèlement à la porte (20, 21) à verrouiller, et de préférence une languette (41) d'un dispositif de verrouillage pivotant (30-33) présent sur la porte (20, 21) peut être introduite dans l'ouverture d'engagement (61, 62).

4. Butée de porte (50, 50') selon la revendication 1 ou 2, dans laquelle :
- le bras de maintien est conçu de manière rectiligne et peut être guidé de manière coulissante au niveau d'au moins un point d'appui sur un composant du véhicule utilitaire (5), de sorte que la butée de porte (50, 50') peut être amenée par déplacement par rapport au point d'appui de la position de repos à la position d'utilisation, dans laquelle l'élément de contact (51) est positionnée essentiellement parallèlement à la porte (20, 21) à verrouiller, et de préférence une languette (41) d'un dispositif de verrouillage pivotant (30-33) présent sur la porte (20, 21) peut être introduite dans l'ouverture d'engagement (61, 62).

5. Butée de porte selon l'une des revendications précédentes, dans laquelle la face intérieure de la plaque de contact (51), qui fait face au point d'appui (53), est à une distance telle du point d'appui (53) que dans la position d'utilisation, la plaque de contact (51) est positionnée à distance de l'extérieur de la carrosserie du véhicule utilitaire (15) et il existe un entrefer d'au moins 5 mm par rapport à l'extérieur de la carrosserie du véhicule utilitaire (15).

6. Butée de porte selon l'une des revendications précédentes, dans laquelle le bras de maintien ou de pivotement (52) et la plaque de contact (51) sont réalisés en formant, notamment en chanfreinant, une pièce en tôle prédécoupée.

7. Butée de porte selon l'une des revendications précédentes, dans laquelle le bras de maintien ou de pivotement (52) et la plaque de contact (51) sont formés d'une seule pièce en tôle.

8. Butée de porte selon l'une des revendications précédentes, dans laquelle le bras de maintien ou de pivotement (52) et/ou la plaque de contact (51) présentent des chanfreinages de renforcement (56, 57).

9. Butée de porte selon l'une des revendications précédentes, dans laquelle le bras de maintien ou de pivotement (52) et l'élément de contact (51) sont soudés ensemble pour les rigidifier au niveau des articulations (58, 59, 60).

10. Butée de porte selon l'une des revendications précédentes, comprenant en outre :
- une pièce de pression élastique (54), qui est fixée au bras de maintien ou de pivotement (52) à distance du point d'appui (53) et dont l'élément de pression (54c) dépasse la face intérieure du bras de maintien ou de pivotement (52) qui fait face au composant de la carrosserie du véhicule utilitaire (15) auquel la butée de porte (50, 50') peut être fixée de manière mobile.

11. Butée de porte selon l'une des revendications précédentes, dans laquelle l'élément de contact (51) présente une première ouverture d'engagement (61) et une deuxième ouverture d'engagement (62) espacée de celle-ci, de sorte que la languette de verrouillage (41), venant de l'extérieur de la plaque de contact (51), peut être introduite dans la première ouverture d'engagement (61) et peut engager celle-ci par-derrière, et un cliquet de verrouillage présent sur le dispositif de verrouillage (30-33), venant de l'extérieur de la plaque de contact (51), peut être introduit dans la deuxième ouverture d'engagement (62) et peut engager celle-ci par-derrière.

12. Butée de porte selon l'une des revendications précédentes, dans laquelle la plaque de contact (51) présente une longueur telle qu'un levier de poignée (40) disposé sur la carrosserie du véhicule utilitaire peut être serré derrière la plaque de contact (51).

13. Véhicule utilitaire (5) avec :
- une porte (20, 21) montée rotative d'une carrosserie de véhicule utilitaire (15),
- un dispositif de verrouillage de porte (30-33) pour la porte (20, 21) à l'état fermé, le dispositif de verrouillage de porte (30-33) comportant un élément de poignée (40) qui est fixé de manière mobile à la porte (20, 21), et une languette (41) de verrouillage de la porte (20, 21),
- un châssis de véhicule avec un élément de châssis (10) dans lequel une section de maintien est formée, et une ouverture de languette formée dans l'élément de châssis (10) pour recevoir la languette (41), et
- une butée de porte (50, 50') selon l'une des revendications précédentes, qui est fixée de manière mobile au véhicule.
